# EUROPÄISCHE PATENTSCHRIFT

(11) **EP 1 877 640 B1**
(45) Veröffentlichungstag und Bekanntmachung des Hinweises auf die Patenterteilung: **25.06.2008**
(21) Anmeldenummer: 06743352.4
(22) Anmeldetag: 19.04.2006
(51) Int. Cl.: E06B 3/30

(54) **RAHMEN FÜR EIN FENSTER ODER EINE TÜR**
FRAME FOR A WINDOW OR A DOOR
CHASSIS DE FENETRE OU DE PORTE

(30) Priorität: 12.05.2005 DE 202005007514 U; 19.04.2005 AT 6512005
(43) Veröffentlichungstag der Anmeldung: 16.01.2008
(73) Patentinhaber: Profine GmbH, 53840 Troisdorf (DE); Pfisterer, Rudolf, A 5600 St. Johann im Pongau (AT)
(72) Erfinder: PFISTERER, Rudolf, A-5600 St. Johann im Pongau (AT); SCHREDER, Gerhard, A-4841 Ungenach (AT)
(74) Vertreter: Wübken, Ludger
(86) Internationale Anmeldenummer: PCT/EP2006/061682
(87) Internationale Veröffentlichungsnummer: WO 2006/111551

(56) Entgegenhaltungen:
- DE-U1- 7 732 328

## Beschreibung

Die Erfindung betrifft einen Rahmen für ein Fenster oder eine Tür, insbesondere einen Flügelrahmen, mit einer Füllung oder Verglasung.

### Technisches Gebiet

Fenster und Türen werden zunehmend aus Kunststoff-Hohlprofilen, insbesondere aus Hart-PVC, hergestellt. Die Füllung bzw. Verglasung wird üblicherweise auf der Außenseite über eine Dichtung durch eine Glasanschlagskammer und auf der Innenseite durch eine Glasleiste gehalten. Um die notwendige Biege- und Torsionssteifigkeit des Rahmens zu erreichen, müssen Flügel für Fenster und Türen ab einer Rahmenbreite und/oder -höhe von mehr als ca. 80 cm grundsätzlich mit Stahl-Versteifungsprofilen versehen werden. Hierzu weisen die Kunststoff-Hohlprofile eine zentrale Hohlkammer als Versteifungskammer auf, in die die Stahlverstärkungen eingeschoben und mit einer der Wandungen des Kunststoff-Hohlprofils verschraubt werden.

Die Stahl-Verstärkungsprofile weisen allerdings eine sehr hohe Wärmeleitfähigkeit auf, so dass der Wärmedurchgangswiderstand des gesamten Fensters hierdurch wesentlich verschlechtert wird.

### Stand der Technik

Beispielweise in der DE 198 35 836 C2 ist zur Verbesserung der Wärmedämmung von Flügeln für Fenster und Türen bereits vorgeschlagen worden, eine Aussteifung für Kunststoffprofile, bestehend aus zwei Stahleinlagen, die an zwei gegenüberliegenden Seiten des Innenprofils anliegen und die thermisch durch eine Kunststoffeinlage getrennt sind, einzusetzen. Derartige Konstruktionen sind allerdings aufwändig und dadurch teuer.

Aus der AT 007125 U1 ist bereits ein gattungsgemäßer Flügel für ein Fenster oder eine Tür bekannt geworden, der allerdings bei größeren Rahmenbreiten und/oder -höhen eine zusätzliche Metallversteifung der Hohlkammer des Kunststoffprofils benötigt, da die Gesamtkonstruktion ohne eine solche zusätzliche Versteifung eine zu geringe Biege- und Torsionssteifigkeit aufweisen würde.

Auch in der DE 77 32 328 U wird eine Metallversteifung der Hohlkammer benötigt.

### Aufgabe

Aufgabe der vorliegenden Erfindung ist es, einen Rahmen für ein Fenster oder eine Tür zur Verfügung zu stellen, das diese Nachteile vermeidet.

### Darstellung der Erfindung

Die Aufgabe wird gelöst durch einen Rahmen, insbesondere einen Flügelrahmen, für ein Fenster oder eine Tür mit den Merkmalen des Anspruchs 1, bevorzugt in Verbindung mit einem oder mehreren der Merkmale der Unteransprüche.

Als Rahmen im Sinne dieser Erfindung kommen insbesondere Flügelrahmen oder Blendrahmen mit Festverglasung oder -füllung in Frage.

Die Erfindung beruht dabei wesentlich auf der Erkenntnis, dass ein außenliegendes Metallprofil, insbesondere ein Aluminiumprofil, das einerseits mit dem Kunststoff-Grundprofil insbesondere "teilschubfest" verbunden ist und sich direkt auf der Verglasung oder Füllung abstützt, und das zusätzlich eine außenliegende Hohlkammer aufweist, eine so hohe Steifigkeit aufweist, dass der so aufgebaute Rahmen auch bei Abmessungen in der Rahmenbreite und/oder -höhe von wesentlich mehr als 0,9 m, insbesondere auch mehr als 1,5 m, keine zusätzliche Stahlverstärkung in einer der Hohlkammern des Kunststoff-Grundprofils mehr benötigt. Zugleich verschlechtert die Hohlkammer des Metallprofils den Wärmedurchgangswiderstand des gesamten Fensters nur sehr wenig, da die Hohlkammer des Metallprofils an der Fensteraußenseite liegt, während das gesamte Grundprofil aus Kunststoff die eigentliche Wärmedämmung bildet.

Das außenliegende Metallprofil wird bevorzugt aus einer Aluminium-Legierung hergestellt. Solche Aluminium-Profile sind relativ preisgünstig in der Herstellung. Dadurch, dass sich dieses Metallprofil - über eine an sich bekannte Dichtung - direkt auf der Verglasung bzw. Füllung des Rahmens abstützt, können Biege-und Torsionskräfte in hohem Maße aufgenommen werden, ohne zu einer höheren Durchbiegung des Rahmens zu führen. Die erfindungsgemäß eingesetzten Metallprofile werden nach einer besonders bevorzugten Ausführungsform der Erfindung mit dem Grundprofil aus Kunststoff verrastet, wobei die Rastverbindung einerseits durch Biegebeanspruchung eingebrachte Kräfte übertragen kann, andererseits bezüglich insbesondere thermisch bedingter Schubspannungen ein geringfügiges Verschieben der beiden Komponenten in Längsrichtung gegeneinander erlaubt. Hierdurch wird vermieden, dass durch unterschiedliche thermische Ausdehnung des Metallprofils und des Kunststoff-Grundprofils überhöhte Spannungen im fertigen Rahmen entstehen. Diese Verbindung kann auch als "teilschubfest" bezeichnet werden.

Das Metallprofil weist bevorzugt im Anschluss an die Hohlkammer einen Anschlussschenkel auf, der die Außenseite des Kunststoff-Grundprofils abdeckt.

Besonders bevorzugt werden die Kunststoff-Grundprofile in an sich bekannter Weise im Eckbereich auf Gehrung geschnitten und miteinander verschweißt, während die Metallprofile im Eckbereich stumpf aneinander stoßen. Hierdurch können thermische Dehnungen abgefangen werden, ohne dass dieses im Gehrungs- bzw. Eckbereich ästhetisch stören würde.

Die im Eckbereich stirnseitig freiliegenden Öffnungen der stumpf aneinanderstoßenden Metallprofile sind bevorzugt durch Abdeckkappen verschlossen, wobei die Abdeckkappen nach einer besonders bevorzugten Ausführungsform einen zusätzlichen Anschlussschenkel aufweisen, der sich an den Anschlussschenkel des benachbarten Metallprofils anschließt.

Das erfindungsgemäß eingesetzte Metallprofil weist wenigstens eine, ggf. aber auch mehrere, vollständig geschlossene Hohlkammern auf. Nach einer besonders bevorzugten Ausführungsform der Erfindung liegt mindestens eine Hohlkammer des Metallprofils vollständig außerhalb des Grundprofils, d. h. - im Querschnitt betrachtet - vollständig außen vor der Außenwandung des Kunststoff-Grundprofils. Hierdurch wird eine optimale Steifigkeit erzielt, ohne die Wärmedämmung nennenswert zu beeinträchtigen.

Durch das Vorsehen einer umfangsseitig geschlossenen Hohlkammer im erfindungsgemäß eingesetzten Metallprofil kann eine ausreichende Verwindungssteifigkeit des Rahmens gewährleistet werden, ohne die Kunststoff-Grundprofile zusätzlich mit Stahlverstärkungen versteifen zu müssen. Dadurch, dass auf die Verwendung derartiger Stahlverstärkungen verzichtet werden kann, ergeben sich durch den Wegfall dieser Stahlarmierung in den Kunststoff-Grundprofilen wesentlich bessere Wärmedämmwerte und ein verringerter Montageaufwand für den Rahmen. In überraschender Weise hat sich gezeigt, dass die Steifigkeit des erfindungsgemäßen Fensters, insbesondere die Verwindungssteifigkeit, gegenüber der Steifigkeit herkömmlicher Kunststofffenster mit eingearbeiteter Stahlverstärkungen um rund den Faktor zehn erhöht werden kann. Zusätzlich werden durch das Vorsehen der Hohlkammer die Schalldämmwerte des Rahmens verbessert, wobei durch das Vorsehen der die Außenseite des Kunststoff-Grundprofils abdeckenden Anschlussschenkel gleichzeitig ein sicherer Witterungsschutz für die Kunststoffprofile und ein einheitliches Erscheinungsbild für die Außenseite des Flügels gewährleistet sind.

Ein besonders sicherer Halt des Metallprofils am Grundprofil ergibt sich, wenn das Metallprofil wenigstens mit dem Anschlussschenkel am Kunststoff-Grundprofil anliegt und mit einem Längssteg in eine vom Kunststoff-Grundprofil im Bereich einer inneren Umfangsfläche ausgebildeten Längsnut schnappverschlussartig eingreift. Durch diese Maßnahme kann bei einer sicheren Verankerung der Isolierverglasung im Rahmen ein geringer Montageaufwand gewährleistet werden. Mit dieser Art der Verrastung können nicht nur Normalkräfte vom Metallprofil zur Isolierverglasung auf den Flügelrahmen hin abgetragen werden, sondern ist auch eine Verbindung zwischen Metallprofil und Grundprofil gewährleistet, die ein sicheres Abtragen von Verwindungskräften von den Metallprofilen auf die Kunststoff-Grundprofile des Flügels erlaubt. Ein weiterer wesentlicher Vorteil einer derartigen Flügelausgestaltung liegt darin, dass ein "Bimetalleffekt" zwischen Metallprofil und Grundprofil kaum auftritt, da sich das Metallprofil in Profillängsrichtung in der Längsnut gegenüber dem Kunststoff-Grundprofil ausdehnen oder zusammenziehen kann, wobei es aber dennoch stets sicher am Kunststoff-Grundprofil verankert ist und trotz der Verschiebbarkeit Momente aufnimmt und somit versteifend wirkt.

Gemäß einer besonders bevorzugten Ausführungsform der Erfindung ist die zentrale Hauptkammer des Grundprofils zusätzlich durch einen Schaumstoff wärmegedämmt.

Um ein Entfernen der Metallprofile von der Fensteraußenseite zu verhindern (Einbruchhemmung), kann eine zusätzliche Fixierung der Metallprofile an den Kunststoff-Grundprofilen durch Verschraubung oder Verklebung vorgesehen werden. Dieses erfolgt vorzugsweise nur im Bereich der Mitten der Profile, um eine Ausdehnung bzw. Verschieblichkeit zu beiden Seiten zu gewährleisten.

Es ist zwar möglich, von der Innenseite die Verglasung oder Füllung des erfindungsgemäßen Flügels mittels einer Glasleiste zu halten, es ist jedoch bevorzugt, wenn diese von der Innenseite
- über eine übliche Dichtung - durch eine feste GlasanschlagsKammer gehalten wird. Durch den erfindungsgemäßen Einsatz des außenliegenden Metallprofils, das zugleich die Funktion einer Glasleiste übernimmt, ist der Einsatz einer Glasleiste auch auf der Innenseite nicht notwendig.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch einen erfindungsgemäßen Flügelrahmen (Anschlagdichtungssystem)
- Fig. 2: einen Querschnitt durch einen Mittelbereich eines Stulpfensters.
- Fig. 3: eine Explosionsdarstellung eines erfindungsgemäßen Flügelausschnittes in Schrägansicht und
- Fig. 4: zwei benachbarte Metallprofile mit in die Öffnung der Hohlkammer eingesteckter Abdeckkappe in Vorderansicht
- Fig. 5: zwei benachbarte Metallprofile mit in die Öffnung der Hohlkammer eingesteckter Abdeckkappe in einer Ansicht von unten.

### Bester Weg zur Ausführung der Erfindung

In Fig. 1 ist der Querschnitt eines Flügels 1 eines halbflächenversetzten Fensters mit den Maßen 1,2 m x 1,7 m dargestellt. Er besteht im Wesentlichen aus dem Grundprofil 2 aus Hart-PVC, dem Metallprofil 3 aus Aluminium, das die Außenseite 13 des Fensters bildet, und der Verglasung 12. Der Blendrahmen 15 ist nur der Vollständigkeit halber dargestellt, gehört jedoch nicht zur Erfindung. Die Außenseite 13 des Fensters ist mit dem Bezugszeichen 13, die Rauminnenseite mit 14 gekennzeichnet.

Das Grundprofil 2 ist in dieser Form an sich bekannt, es handelt sich um ein Profil für einen außendrehenden Flügel, weist aber im Gegensatz zu bekannten Lösungen in der zentralen Hohlkammer 5 kein zusätzliches Metall-Verstärkungsprofil auf. Stattdessen ist die zentrale Hohlkammer 5 mit dem Schaumstoff 24 zusätzlich gedämmt. Die Biege- und Torsionssteifigkeit des Fensters wird weitgehend von dem Metallprofil 3 beigesteuert, wobei insbesondere die vorgelagerte Hohlkammer 4 des Metallprofils 3 wesentlich zur Steifigkeit beiträgt. Diese vorgelagerte Hohlkammer 4 befindet sich vollständig außerhalb des Grundprofils 2. Das Metallprofil 3 ist aus Aluminium hergestellt und wird mittels der Rastnase 7 in der Rastnut 18 des Grundprofils 2 verrastet. Die Rastnase 7 wird dabei durch einen Quersteg stabilisiert und bildet mit diesem eine zusätzliche kleine Hohlkammer 6.

Durch diese Rastverbindung werden einerseits Biege- und Torsionskräfte bzw. -momente auf das Grundprofil 2 übertragen, während andererseits bei unterschiedlicher thermischer Ausdehnung von Grundprofil 2 und Metallprofil 3 ein gewisses Verschieben der beiden Profile 2, 3 in Längserstreckung möglich ist. Die Rastverbindung überträgt bis zu einem gewissen Maß zwar Schubkräfte, in erster Linie jedoch Biege- und Torsionskräfte (teilschubfeste Verbindung).

Dadurch, dass sich das Metallprofil 3 unmittelbar über die Dichtung 9 auf der Verglasung 12 abstützt, wird die Steifigkeit des Flügels 1 weiter erhöht. Von der Innenseite 14 wird die Verglasung 12 über die Dichtung 11 durch die Glasanschlagskammer 8 des Grundprofils 2 gehalten.

In Fig. 1 ist weiterhin die an sich bekannte Verklotzung der Verglasung 12 über Verglasungsklötze 17 und die Klotzbrücke 16 im Flügelrahmen dargestellt.

In Fig. 2 ist der mittlere Bereich eines Stulpflügelfensters mit dem Gehflügel 22 und dem Lüftungsflügel 23 im Querschnitt dargestellt. Der Gehflügel 22 entspricht dabei exakt dem Flügel 1 in Fig. 1, lediglich der Lüftungsflügel 23 weist zusätzlich das Stulpprofil 19, bestehend aus der Aluschale 20 und dem Kunststoffprofil 21, auf. Das in Fig. 2 dargestellte Ausführungsbeispiel einer Stulplösung ist flächenbündig ausgeführt, d. h., die Außenkonturen der Kammern 4 des Gehflügels 22, die Aluschale 20 des Stulpprofils 19 und die Hohlkammer 4a des Lüftungsflügels 23 liegen in einer Ebene.

Wie der Zeichnung entnommen werden kann, kann auch der Blendrahmen 15 mit einem angepassten Metallprofil abgedeckt werden, das in der Schließstellung des Fensters oder der Tür den Anschlussschenkel 26 des Metallprofils 3 übergreift, so dass das Metallprofil 3 in der Schließstellung des Flügels auch nicht mit Gewalt aus dem Schnappverschluss gelöst werden kann.

In Fig.1 ist ersichtlich, dass im Bereich zwischen Metallprofil 3 und der dem Metallprofil 3 zugekehrten äußeren Wandung des Kunststoff-Grundprofils 2 eine Freistellung bzw. Beabstandung vorgesehen ist, die ein begrenztes federndes Ausweichen des der Hohlkammer 4 zugewandten Schenkels der Längsnut 18 beim Aufstecken des Metallprofil 3 auf das Kunststoff-Grundprofil 2 ermöglicht.

Wie insbesondere den Fig. 3 bis 5 entnommen werden kann, sind benachbarte Metallprofile 3 im Eckbereich stumpf aneinanderstoßend auf die zugehörigen Grundprofile 2 aufgesteckt, wobei die stirnseitig freiliegenden Öffnungen - den Hohlkammern 4 - des Hohlprofils Abdeckkappen 27 zugeordnet sind, die einerseits in die Hohlkammern 4 eingesetzt sind - somit die Hohlkammer 4 stirnseitig verschließen - und anderseits einen die Außenseite des Grundprofils 2 abdeckenden und am Grundprofil 2 anliegenden Anschlussschenkel 31 aufweisen, der an die Anschlussschenkel 26 benachbarter Metallprofile 3 anschließt.

In Fig. 3 ist eine Fräsung 29 der Nut 18 des Kunststoff-Grundprofils 2 sowie an der rechten Schnittfläche des Kunststoff-Grundprofils 2 eine weitere Fräsung 30 parallel zur Außenwandung des Kunststoff-Grundprofils 2 zu erkennen. Diese Fräsungen 29, 30 dienen der Entwässerung bzw. Belüftung des Glasfalzbereichs 25.

Bei dem in den Fig. 1 bis 5 dargestellten Ausführungsbeispiel wurde ein Kunststoff-Grundprofil 2, 2a eingesetzt, das eigentlich in einem bestehenden Profilsystem für einen sogenannten außendrehenden Flügel - wie er beispielsweise in Großbritannien üblich ist - eingesetzt wird. Im erfindungsgemäßen Ausführungsbeispiel wird er jedoch nach innen drehend eingesetzt. Der Einsatz eines in einem bestehenden Profilsystem häufig ohnehin vorgesehenen außendrehenden Flügels für den erfindungsgemäßen Zweck ist insoweit vorteilhaft, als hierdurch kein zusätzliches Extrusionswerkzeug für ein spezielles Flügelprofil benötigt wird. Dieses hat allerdings den Nachteil, dass die Entwässerung nach außen unter Umständen nicht völlig befriedigend gelöst werden kann. Alternativ kann deshalb ein spezielles Flügelprofil (in den Fig. nicht dargestellt) vorgesehen werden, das einen nach außen abgeschrägten Glasfalzbereich aufweist und damit eine bessere Entwässerung nach außen gestattet.

### Legende

- 1: Flügel
- 2 , 2a: Grundprofil
- 3: Metallprofil
- 4 , 4a: Hohlkammer
- 5 , 5a: Hohlkammer
- 6: Hohlkammer
- 7: Rastnase
- 8: Glasanschlagskammer
- 9: Dichtung
- 10: -
- 11: Dichtung
- 12 ,12a: Verglasung
- 13: Außenseite
- 14: Innenseite
- 15: Blendrahmen
- 16: Klotzbrücke
- 17: Verglasungsklotz
- 18: Nut
- 19: Stulpprofil
- 20: Aluschale
- 21: Kunststoffprofil
- 22: Gehflügel
- 23: Lüftungsflügel
- 24: Schaumstoff
- 25: Glasfalzbereich
- 26: Anschlussschenkel
- 27: Abdeckkappe
- 28: Wand
- 29: Fräsung
- 30: Fräsung
- 31: Anschlussschenkel

## Patentansprüche

1. Rahmen für ein Fenster oder eine Tür, mit
- einer Füllung oder Verglasung (12, 12a),
- wobei der Rahmen eine Außen- und eine Innenseite (14) aufweist und
- im Wesentlichen ein die Innenseite (14) des Rahmens bildendes, mehrere Hohlkammern (5, 19) aufweisendes Grundprofil (2, 2a) aus Kunststoff und
- ein die Außenseite (13) des Rahmens bildendes Metallprofil (3) umfasst,
- wobei die Füllung oder Verglasung (12, 12a) auf der Innenseite (14) von einer Glasleiste oder einer Glasanschlags-Kammer (8) des Grundprofils (2, 2a) und auf der Außenseite (13) von dem Metallprofil (3) gehalten wird,
**dadurch gekennzeichnet, dass**
- der Rahmen kein zusätzliches metallisches Verstärkungsprofil in einer der Hohlkammern (5, 19) des Grundprofils (2, 2a) aufweist,
- das die Außenseite (13) bildende Metallprofil (3) wenigstens eine versteifende Hohlkammer (4, 4a) aufweist und
- der Rahmen eine Rahmenbreite und/oder -höhe von mehr als 0,9 m aufweist.

2. Rahmen nach Anspruch 1, **dadurch gekennzeichnet, dass** der Rahmen eine Rahmenbreite und/oder -höhe von mehr als 1,5 m aufweist

3. Rahmen nach Anspruch 1 oder 2, **dadurch gekennzeichnet, dass** das Grundprofil (2, 2a) aus Kunststoff und das Metallprofil (3) zur Bildung einer teilschubfesten Verbindung miteinander verrastet sind.

4. Rahmen nach einem der Ansprüche 1 bis 3, **dadurch gekennzeichnet, dass** die Grundprofile (2, 2a) im Eckbereich auf Gehrung geschnitten und miteinander verschweißt sind und die Metallprofile (3) im Eckbereich stumpf aneinander stoßen.

5. Rahmen nach einem der Ansprüche 1 bis 4, **dadurch gekennzeichnet, dass** die Metallprofile (3) aus einer Aluminiumlegierung bestehen.

6. Rahmen nach einem der Ansprüche 1 bis 5, **dadurch gekennzeichnet, dass** wenigstens eine Hohlkammer (4, 4a) des Metallprofils (3) vollständig außerhalb des Grundprofils (2, 2a) angeordnet ist.

7. Rahmen nach einem der Ansprüche 1 bis 6, **dadurch gekennzeichnet, dass** das Metallprofil (3) im Wesentlichen parallel zur Rahmenebene schnappverschlussartig auf das Grundprofil (2, 2a) aufsteckbar ist.

8. Rahmen nach einem der Ansprüche 1 bis 7, **dadurch gekennzeichnet, dass** das Metallprofil (3) im Anschluss an die Hohlkammer (4, 4a) einen Anschlussschenkel (26) aufweist, der die Außenseite des Grundprofils (2, 2a) abdeckt.

9. Rahmen nach Anspruch 4 und 8, **dadurch gekennzeichnet, dass** die im Eckbereich stirnseitig freiliegenden Öffnungen der stumpf aneinanderstoßenden Metallprofile (3) durch Abdeckkappen (27) verschlossen sind, wobei die Abdeckkappen (27) einen zusätzlichen Anschlussschenkel (31) aufweisen, der sich an den Anschlussschenkel (26) des benachbarten Metallprofils (3) anschließt.

## Claims

1. Frame for a window or a door, with
- a filling or glazing (12, 12a),
- wherein the frame has an outside and an inside (14), and
- essentially a plastic basic profile (2, 2a) which forms the inside (14) of the frame and has a plurality of hollow chambers (5, 19), and
- a metal profile (3) which forms the outside (13) of the frame,
- wherein the filling or glazing (12, 12a) is retained on the inside (14) by a glass strip or a glass abutment chamber (8) of the basic profile (2, 2a) and on the outside (13) by the metal profile (3),
**characterized in that**
- the frame does not have any additional metallic reinforcing profile in one of the hollow chambers (5, 19) of the basic profile (2, 2a),
- the metal profile (3) which forms the outside (13) has at least one stiffening hollow chamber (4, 4a), and
- the frame has a frame width and/or height of more than 0.9 m.

2. Frame according to Claim 1, **characterized in that** the frame has a frame width and/or height of more than 1.5 m.

3. Frame according to Claim 1 or 2, **characterized in that** the plastic basic profile (2, 2a) and the metal profile (3) are latched to each other to form a partially shear-transmitting connection.

4. Frame according to one of Claims 1 to 3, **characterized in that** the basic profiles (2, 2a) are mitred in the corner region and welded to each other, and the metal profiles (3) abut in the corner region.

5. Frame according to one of Claims 1 to 4, **characterized in that** the metal profiles (3) are composed of an aluminium alloy.

6. Frame according to one of Claims 1 to 5, **characterized in that** at least one hollow chamber (4, 4a) of the metal profile (3) is arranged completely outside the basic profile (2, 2a).

7. Frame according to one of Claims 1 to 6, **characterized in that** the metal profile (3) can be plugged onto the basic profile (2, 2a) essentially parallel to the plane of the frame in the manner of a snap fastener.

8. Frame according to one of Claims 1 to 7, **characterized in that** the metal profile (3) has, after the hollow chambers (4, 4a), a connecting limb (26) which covers the outside of the basic profile (2, 2a).

9. Frame according to Claims 4 and 8, **characterized in that** the openings of the abutting metal profiles (3), which openings lie exposed on the end side in the corner region, are closed by covering caps (27), the covering caps (27) having an additional connecting limb (31) which adjoins the connecting limb (26) of the adjacent metal profile (3).

## Revendications

1. Châssis pour une fenêtre ou une porte, comprenant :
- un remplissage ou un vitrage (12, 12a),
- le châssis présentant un côté extérieur et un côté intérieur (14) et
- essentiellement un profilé de base (2, 2a) en plastique, formant le côté intérieur (14) du châssis et présentant plusieurs cavités (5, 19), et
- un profilé en métal (3) formant le côté extérieur (13) du châssis,
- le remplissage ou le vitrage (12, 12a) étant maintenu sur le côté intérieur (14) par une nervure de verre ou une chambre de butée de verre (8) du profilé de base (2, 2a) et étant maintenu sur le côté extérieur (13) par le profilé métallique (3),
**caractérisé en ce que**
- le cadre ne présente pas de profilé de renforcement métallique supplémentaire dans l'une des cavités (5, 19) du profilé de base (2, 2a),
- le profilé métallique (3) formant le côté extérieur (13) présente au moins une cavité de renforcement (4, 4a) et
- le châssis présente une largeur de châssis et/ou une hauteur de châssis de plus de 0,9 m.

2. Châssis selon la revendication 1, **caractérisé en ce que** le châssis présente une largeur de châssis et/ou une hauteur de châssis de plus de 1,5 m.

3. Châssis selon la revendication 1 ou 2, **caractérisé en ce que** le profilé de base (2, 2a) en plastique et le profilé métallique (3) sont encliquetés l'un dans l'autre pour former une liaison partiellement rigide en poussée.

4. Châssis selon l'une quelconque des revendications 1 à 3, **caractérisé en ce que** les profilés de base (2, 2a) sont découpés en onglet dans la région des coins et sont soudés l'un à l'autre, et les profilés métalliques (3) sont en aboutement l'un contre l'autre dans la région des coins.

5. Châssis selon l'une quelconque des revendications 1 à 4, **caractérisé en ce que** les profilés métalliques (3) se composent d'un alliage d'aluminium.

6. Châssis selon l'une quelconque des revendications 1 à 5, **caractérisé en ce qu'**au moins une cavité (4, 4a) du profilé métallique (3) est disposée complètement en dehors du profilé de base (2, 2a).

7. Châssis selon l'une quelconque des revendications 1 à 6, **caractérisé en ce que** le profilé métallique (3) peut être enfoncé essentiellement parallèlement au plan du châssis sur le profilé de base (2, 2a) par un assemblage de type à encliquetage.

8. Châssis selon l'une quelconque des revendications 1 à 7, **caractérisé en ce que** le profilé métallique (3) présente, à la suite de la cavité (4, 4a), une branche de raccordement (26) qui recouvre le côté extérieur du profilé de base (2, 2a).

9. Châssis selon les revendications 4 et 8,
**caractérisé en ce que** les ouvertures des profilés métalliques (3) en aboutement l'un contre l'autre, exposées du côté frontal dans la région des coins, sont fermées par des chapeaux de recouvrement (27) qui présentent une branche de raccordement supplémentaire (31) qui se raccorde à la branche de raccordement (26) du profilé métallique (3) adjacent.
